# EUROPÄISCHE PATENTSCHRIFT

(11) **EP 0 176 864 B1**
(45) Veröffentlichungstag und Bekanntmachung des Hinweises auf die Patenterteilung: **22.03.1989**
(21) Anmeldenummer: 85111769.7
(22) Anmeldetag: 17.09.1985
(51) Int. Cl.: F21V 21/00, E04B 5/62

(54) **Dekorationskörper**
Decorative unit
Dispositif de décoration

(30) Priorität: 01.10.1984 DE 3436010
(43) Veröffentlichungstag der Anmeldung: 09.04.1986
(73) Patentinhaber: D. Swarovski & Co., A-6112 Wattens (AT)
(72) Erfinder: Egger, Mathias, A-6112 Wattens (AT)
(74) Vertreter: Kador & Partner

(56) Entgegenhaltungen:
- FR-A- 2 070 504
- GB-A- 1 136 728
- US-A- 2 698 071
- US-A- 2 958 761
- US-A- 3 062 298

## Beschreibung

Die Erfindung betrifft einen Dekorationskörper aus plattenförmigen Elementen, insbesondere Beleuchtungskörper aus Glasplatten, von denen jeweils mindestens zwei benachbarte Elemente mit Hilfe einer Befestigungsvorrichtung zusammengehalten werden, wobei die Befestigungsvorrichtung ein plattenförmiges Stützteil, auf dem am Aussenrand ein Ringflansch ausgebildet ist, der eine durchgehend gleiche Höhe aufweist, und der in jeweils eine am Rand der Aussenseite der Elemente ausgebildete Teilringnut eingreift, umfasst.

Dekorationskörper sind beispielsweise flächige Elemente, die zur Verkleidung von Wänden und/ oder Decken verwendet werden. Derartige Dekorationskörper bestehen aus einzelnen Platten, die mit Befestigungsvorrichtungen an der Wand bzw. der Decke, gegebenenfalls unter zusätzlicher Verwendung eines auf die Wand bzw. unter die Decke genagelten Gerüsts, befestigt werden. Bei als Deckenverkleidung verwendeten Dekorationskörpern werden z.B. mehrere matrixförmig angeordnete quadratische Platten durch an den Ecken der Platten befindliche Klemmvorrichtungen zusammengehalten, und der so gebildete Dekorationskörper wird unter der Decke aufgehängt.

Eine andere Art von Dekorationskörpern sind Beleuchtungskörper, die entweder flächig zur Anbringung unter einer Decke oder an einer Wand ausgebildet sind, oder aber Bestandteil einer Lampe bzw. eines Leuchters sind. Bei solchen Beleuchtungskörpern sind z.B. mehrere quadratische, eine bestimmte Struktur aufweisende Glasplatten an einem Träger befestigt.

Aus der US-A-2 958 761 ist ein Dekorationskörper bekannt, der kreisförmige Stützteile sowie Stützteile mit Kreissegmenten aufweist. Bei diesen Stützteilen ist es jedoch nicht möglich, die jeweilige Teilringnut in den plattenförmigen Elementen von dem jeweiligen Rand weiter entfernt anzuordnen, um die Gefahr eines Ausbrechens zu vermindern. Vielmehr müssen bei diesen Stützteilen die Teilringnuten jeweils gleich weit entfernt relativ nahe am Rand angeordnet sein. Eine weitere Entfernung der Ringnuten vom Rand führt bei diesen bekannten Stutzteilen zwangsläufig zu einer Vergrösserung der Stützteile und damit zu einer verminderten Lichtausbeute und einem verschlechterten ästhetischen Aussehen.

Aus der US-A-3 062 298 ist es bekannt, ein mit einem Stützteil zusammenwirkendes Andrückteil vorzusehen. Dieses Stützteil weist jedoch keinen an seinem Aussenrand angeordneten Ringflansch mit einer durchgehend gleichen Höhe auf.

Es ist daher Aufgabe der vorliegenden Erfindung, einen Dekorationskörper der eingangs genannten Art derart weiterzubilden, dass eine optimale Lichtausbeute bei einer sicheren Montage erreicht wird.

Bei einem Dekorationskörper der obengenannten Art wird diese Aufgabe erfindungsgemäss dadurch gelöst, dass das plattenförmige Stützteil oval ist und eine sich in dessen Längsrichtung erstreckende Hauptachse aufweist, wobei sich diese Hauptachse quer zu der Lücke, die zwischen benachbarten Kanten der Elemente gebildet wird, erstreckt, und dass die Befestigungseinrichtung ein mit dem Stützteil zusammenwirkendes Andrückteil aufweist, so dass die Elemente durch Formschluss zusammengehalten werden.

Wenn bei dem erfindungsgemässen Dekorationskörper die Andrückteile fest angezogen sind, so sitzen die Ringflansche der Stützteile fest in benachbarten Teilnuten verschiedener plattenförmiger Elemente. Aufgrund der Ringflansche ist ein Ausweichen oder Lösen der plattenförmigen Elemente in deren Ebene nicht möglich. Die Elemente werden also durch Formschluss mit den Befestigungsvorrichtungen zusammengehalten.

Die erfindungsgemässe Verbindung zwischen Befestigungsvorrichtung und plattenförmigem Element ist von besonderem Vorteil bei als Glasplatten ausgebildeten Elementen, da trotz eines relativ geringen Anlagedrucks die Glasplatten sicher zwischen Stützteil und Andrückteil gehalten werden können. Da nur ein geringer Bereich des Randes der Glasplatten erfasst wird, bleibt die Hauptfläche der Glasplatten frei, was besonders vorteilhaft bei Beleuchtungskörpern oder dergleichen ist. Die Befestigungsvorrichtung besteht vorzugsweise aus Metall. Die Teilringnuten der Glasplatten lassen sich sehr leicht herstellen, sie können z.B. in die Ränder der Glasplatten eingefräst werden, wobei die Möglichkeit besteht, gleichzeitig in zwei mit ihren Rändern aneinanderliegende Glasplatten mit zwei mit ihren Rändern aneinanderliegende Glasplatten mit einem Fräsvorgang Teilnuten einzufräsen. Die Teilnuten können selbstverständlich auch beim Formen der Glasplatten gebildet werden.

Durch die besondere Ausgestaltung der erfindungsgemässen Befestigungsvorrichtungen können verschiedene Vorteile erzielt werden: Da das Stützteil oval, also länglich ist, kann zwischen zwei benachbarten, miteinander durch die Befestigungsvorrichtung verbundenen Platten ein beträchtlicher Zwischenraum überbrückt werden. Die Hauptsache des ovalen Stützteils läuft also bei z.B. quadratischen Glasplatten quer zu der Lücke, die zwischen benachbarten Kanten der Platten gebildet wird. Ein besonderer Vorteil ist darin zu sehen, dass beim Festziehen der Befestigungsvorrichtung, also beim Andrücken des Andrückteils gegen die Innenseite der Platten, das Stützteil sich nur geringfügig in den zugehörigen Teilringnuten zu bewegen vermag. Nach einer gewissen Drehung klemmt das Stützteil aufgrund seiner ovalen Ausgestaltung in der Teilringnut fest, so dass das Stützteil unbeweglich ist und hierdurch die Möglichkeit einer einfachen Montage bietet. Beispielsweise kann mit dem Stützteil ein Schraubenbolzen verbunden sein, auf dessen freiem Ende das Andrückteil sitzt. Wird auf den Schraubenbolzen eine Mutter aufgeschraubt, so wird aufgrund der ovalen Gestalt des Stützteils das Festschrauben erheblich vereinfacht, weil sich der Schraubenbolzen und das Stützteil nicht mitdrehen. Grundsätzlich kann der Schraubenbolzen einstückig mit dem Stützteil ausgebildet sein.

In einer bevorzugten Ausführungsform ist jedoch der Schraubenbolzen im Hinblick auf eine möglichst einfache und kostensparende Herstellung nicht einstückig mit dem Stützteil ausgebildet, sondern das Stützteil wird von einem Schraubenbolzen mit Kopf aufgenommen, und an den Kopf schliesst ein Abschnitt eckigen, vorzugsweise quadratischen Querschnitts des Bolzens an, auf welchem das mit einer Öffnung entsprechenden Querschnitts versehene Stützteil unverdrehbar sitzt. Aufgrund des eckigen Querschnitts der Öffnung und des genannten Abschnitts des Schraubenbolzens wird eine Relativverdrehung zwischen Schraubenbolzen und Stützteil verhindert.

Alternativ kann der Bolzen auf seiner ganzen Länge runden Querschnitt haben und im Stützteil drehbar sein. Dies ist beispielsweise von Vorteil, wenn der Bolzen in andere Tragelemente eingeschraubt werden soll.

Das Andrückteil ist vorzugsweise ein Andrückring, der auf dem Schraubenbolzen sitzt und an einer auf den Schraubenbolzen aufgeschraubten Mutter anliegt. Eine derartig einfach aufgebaute Befestigungsvorrichtung ist relativ billig in der Herstellung und gewährleistet dennoch eine relativ rasche Montage des Dekorationskörpers.

Je nach Verwendung des Dekorationskörpers kann es ausreichen, wenn die erfindungsgemässe Befestigungsvorrichtung die plattenförmigen Elemente lediglich zusammenhält. Wird der Dekorationskörper z.B. unter einer Decke aufgehängt, oder wird er - als Beleuchtungskörper - an einem Lampengestell aufgehängt, so lässt sich eine solche Aufhängung in besonders einfacher Weise dadurch erreichen, dass das dem Kopf abgewandte Ende des Schraubenbolzens eine quer zur Bolzenachse verlaufende Bohrung zur Aufnahme eines Aufhängehakens oder dergleichen aufweist.

Im folgenden wird eine Ausführungsform der Erfindung anhand der Zeichnung näher erläutert. Es zeigen:
Figur 1 eine Seiten-Teilansicht eines als Leuchtenabdeckung ausgebildeten Dekorationskörpers;
Figur 2 eine teilweise geschnittene Detailansicht der in Figur 1 mit bezeichneten Einzelheit und
Figur 3 eine perspektivische Ansicht eines Stützteils der in Figur 2 dargestellten Befestigungsvorrichtung.

Figur 1 zeigt einen Ausschnitt eines z.B. als Leuchtenabdeckung ausgebildeten Dekorationskörpers. Der Körper besteht aus mehreren jeweils identisch ausgebildeten Prismen-Glasplatten 3 quadratischen Grundrisses mit einer Kantenlänge von beispielsweise 5 cm. Der Beleuchtungskörper 1 ist mit Hilfe von Haken 2 an einer (nicht dargestellten) Tragvorrichtung aufgehängt.

Benachbarte Glasplatten 3 werden mit Hilfe von Befestigungsvorrichtungen 4 zusammengehalten, wobei jeweils eine Befestigungsvorrichtung 4 im mittleren Bereich einer Kante einer Glasplatte 3 angeordnet ist. In Figur 1 besitzt der Beleuchtungskörper nur eine einzige Reihe von Glasplatten 3. Es versteht sich aber, dass ein Beleuchtungskörper auch ein ganzes Feld von Glasplatten 3 enhalten kann, wobei dann die Verbindung zwischen jeweils zwei benachbarten Glasplatten 3 stets über eine Befestigungsvorrichtung 4 erfolgt.

Wie insbesondere Figur 2 zeigt, besteht die Befestigungsvorrichtung 4 im wesentlichen aus einem Stützteil 5 und einem Andruckring 6. Der Andruckring 6 wird über eine Federscheibe 7 von einer Schraube 8, die auf das freie Ende eines Schraubenbolzens 10 aufgeschraubt ist, gegen die Ränder der Innenseiten zweier benachbarter Glasplatten 3 gedrückt, wobei ein Kopf 12 des Schraubenbolzens 9 das Stützteil 5 gegen die Aussenseiten der Glasplatten 3 presst.

Der Schraubenbolzen besitzt in seinem Gewindeabschnitt eine sich quer zu seiner Längsachse erstreckende Öffnung 10, in die ein Haken 2 einhakbar ist. Zwischen dem Kopf 12 und der Bohrung befindet sich ein glatter Abschnitt 11 runden Querschnitts des Schraubenbolzens 9, und zwischen dem Kopf 12 und dem Abschnitt 11 befindet sich ein Abschnitt 13 quadratischen Querschnitts, dessen Aufgabe im Folgenden erläutert wird.

Das Stützteil 5 hat, wie in Figur 3 gezeigt ist, die Form eines ovalen Plättchens 14 mit einem umlaufenden, ovalen Ringflansch 15. Der Ringflansch 15 hat etwa rechteckigen Querschnitt und ist etwas abgerundet, wie aus Figur 2 ersichtlich ist. In seiner Mitte besitzt das Plättchen 14 eine quadratische Öffnung 16, die etwas grösser bemessen ist als der Querschnitt des Abschnitts 13 des Schraubenbolzens 9. Wenn der Schraubenbolzen 9 soweit in das Stützteil 5 eingesetzt ist, dass der Kopf 12 an der Aussenseite des Stützteils anliegt, verhindert der Abschnitt 13 in Verbindung mit der Öffnung 16 eine Relativ-Verdrehung zwischen dem Stützteil 5 und dem Schraubenbolzen 9.

In den einander gegenüberliegenden Randbereichen der Glasplatten 3 ist jeweils eine etwa halbkreisförmige Teilringnut 17 ausgebildet, in die ein Teil des Ringflansches 15 eingreift. Das Stützteil 5 erstreckt sich mit seiner Hauptachse, also in Längsrichtung, zwischen den beiden Glasplatten 3.

Bei der Montage des Beleuchtungskörpers 1 ist die Mutter 8 soweit auf dem Schraubenbolzen 9 zurückgedreht, dass der Abstand zwischen dem Andruckring 6 und dem Stützteil 5 so gross ist, dass der Rand mit der Teilringnut 17 der Glasplatte 3 in Richtung des Schraubenbolzens eingeschoben werden kann, der hochstehende Teil 18, der durch die Ringnut 17 gebildet wird, also gleichsam hinter den betreffenden Teil des Ringflansches 15 einhakt. Wenn beide Glasplatten eingehakt sind, kann die Mutter 8 angezogen werden, wobei die Federscheibe 7 ein geringfügiges Nachgeben des Andruckelements 6 ermöglicht. Beim Anziehen der Mutter 8 kann sich das Stützteil 5 und mithin der Schraubenbolzen 9 nur begrenzt um die Längsachse des Schraubenbolzens 9 bewegen, so dass keine weiteren Werkzeuge bei der Montage erforderlich sind. Auf einen Schlitz in dem Kopf 12 zum etwaigen Gegenhalten beim Anziehen der Mutter 8 kann verzichtet werden, so dass der Kopf 12 ein optisch vorteilhaftes Erscheinungsbild hat.

## Patentansprüche

1. Dekorationskörper aus plattenförmigen Elementen, insbesondere Beleuchtungskörper aus Glasplatten, von denen jeweils mindestens zwei benachbarte Elemente mit Hilfe einer Befestigungsvorrichtung ein plattenförmiges Stützteil, auf dem am Aussenrand ein Ringflansch ausgebildet ist, der eine durchgehend gleiche Höhe aufweist, und der in jeweils eine am Rand der Aussenseite der Elemente ausgebildete Teilringnut eingreift, umfasst, dadurch gekennzeichnet, dass das plattenförmige Stutzteil (5) oval ist und eine sich in dessen Längsrichtung erstreckende Hauptachse aufweist, wobei sich diese Hauptachse quer zu der Lücke, die zwischen benachbarten Kanten der Elemente gebildet wird, erstreckt, und dass die Befestigungseinrichtung (4) ein mit dem Stützteil (5) zusammenwirkendes Andrückteil (6) aufweist, so dass die Elemente durch Formschluss zusammengehalten werden.

2. Dekorationskörper nach Anspruch 1, dadurch gekennzeichnet, dass der Ringflansch (15) einen etwa rechteckigen Querschnitt aufweist.

3. Dekorationskörper nach Anspruch 1 oder 2, dadurch gekennzeichnet, dass das Stützteil (5) von einem Schraubenbolzen (9) mit Kopf (12) aufgenommen wird, dass an den Kopf (12) ein Abschnitt (13) eckigen, vorzugsweise quadratischen Querschnitts des Bolzens anschliesst, auf welchem das mit einer Öffnung (16) entsprechenden Querschnitts versehene Stützteil (5) unverdrehbar sitzt.

4. Dekorationskörper nach Anspruch 3, dadurch gekennzeichnet, dass das Andrückteil als Andrückring (6) ausgebildet ist, der auf dem Schraubenbolzen (9) sitzt und an einer auf den Schraubenbolzen aufgeschraubten Mutter (8) anliegt.

5. Dekorationskörper nach Anspruch 3 oder 4, dadurch gekennzeichnet, dass das dem Kopf (12) abgewandte Ende des Schraubenbolzens eine quer zur Bolzenachse verlaufende Bohrung (10) zur Aufnahme eines Aufhängehakens (2) oder dergleichen aufweist.

## Revendications

1. Dispositif de décoration constitué d'éléments en forme de plaques, notamment dispositif d'éclairage formé de plaques de verre, où respectivement au moins deux éléments adjacents sont maintenus assemblés à l'aide d'un dispositif de fixation, ce dispositif de fixation comportant une partie d'appui en forme de plaque sur le bord extérieur de laquelle est formé un rebord annulaire qui a une hauteur uniforme sur sa longueur et qui s'accroche dans une rainure annulaire respective formée sur un bord du côté extérieur des éléments, caractérisé en ce que la partie d'appui (5) en forme de plaque est ovale et comporte un axe principal s'étendant dans sa direction longitudinale, cet axe principal étant orienté perpendiculairement à l'intervalle qui est créé entre les bords adjacents des éléments, en ce que le dispositif de fixation (4) comporte une partie de pression (6) coopérant avec la partie d'appui (5) de telle sorte que les éléments soient maintenus assemblés par conjugaison de formes.

2. Dispositif de décoration selon la revendication 1, caractérisé en ce que le rebord annulaire (15) a une section droite à peu près rectangulaire.

3. Dispositif de décoration selon une des revendications 1 ou 2, caractérisé en ce que la partie d'appui (5) est reçue par un boulon (9) pourvu d'une tête (12), en ce qu'il est prévu à la suite de la tête (12) une partie (13) du boulon qui a une section polygonale, de préférence carrée et sur laquelle est montée de façon non tournante la partie d'appui (5) pourvue d'un trou (16) de section correspondante.

4. Dispositif de décoration selon la revendication 3, caractérisé en ce que la partie de pression est agencée comme une bague de pression (6), qui est montée sur le boulon (9) et qui s'applique contre un écrou (8) vissé sur le boulon.

5. Dispositif de décoration selon une des revendications 3 ou 4, caractérisé en ce que l'extrémité, opposée à la tête (12), du boulon comporte un trou (10) orienté perpendiculairement à l'axe du boulon et servant à recevoir un crochet de suspension (2) ou analogue.

## Claims

1. A decorative body consisting of plate-shaped elements, in particular a lighting fixture consisting of glass plates, of which at least two adjacent elements are held together with the aid of a fastening means, said fastening means comprising a plate-shaped supporting member having on its outer rim an annular flange that has a constant height and engages a partial annular groove formed on the rim of the outside of each element, characterized in that the plate-shaped supporting member (5) is oval and has a main axis extending in the longitudinal direction thereof, this main axis extending perpendicular to the gap formed between adjacent edges of the elements, and in that the fastening means (4) has a pressing member (6) cooperating with the supporting member (5) so that the elements are held together by form closure.

2. The decorative body of claim 1, characterized in that the annular flange (15) has a substantially rectangular cross-section.

3. The decorative body of claim 1 or 2, characterized in that the supporting member (5) is taken up by a screw bolt (9) having a head (12), in that the bead (12) is followed by a portion (13) of angular, preferably square, cross-section of the bolt, on which the supporting member (5) provided with an opening (16) of corresponding cross-section is seated unrotatably.

4. The decorative body of claim 3, characterized in that the pressing member is formed as a pressing ring (6) which is seated on the screw bolt (9) and lies against a nut (8) screwed onto the screw bolt.

5. The decorative body of claim 3 or 4, characterized in that the end of the screw bolt facing away from the head (12) has a bore (10) extending perpendicular to the bolt axis for taking up a suspension hook (2) or the like.
